# FASCICULE DE BREVET EUROPEEN

(11) **EP 1 790 398 B1**
(45) Date de publication et mention de la délivrance du brevet: **09.12.2009**
(21) Numéro de dépôt: 06291640.8
(22) Date de dépôt: 20.10.2006
(51) Int. Cl.: A63C 11/02

(54) **Piece porte-skis et dispositif pour le portage obtenu**
Skitragegerät und Vorrichtung zum Tragen mit diesem Gerät
Ski carrying device and carrying system with the device

(30) Priorité: 29.11.2005 FR 0512042
(43) Date de publication de la demande: 30.05.2007
(73) Titulaire: Gendre, Dany, 85190 Aizenay (FR); Gendre, Isabelle, 85190 Aizenay (FR); Chabot, Stéphane, 85190 La Genetouze (FR); Chabot, Elisabeth, 85190 La Genetouze (FR)
(72) Inventeur: Gendre, Dany, 85190 Aizenay (FR); Gendre, Isabelle, 85190 Aizenay (FR); Chabot, Stéphane, 85190 La Genetouze (FR); Chabot, Elisabeth, 85190 La Genetouze (FR)
(74) Mandataire: Laget, Jean-Loup

(56) Documents cités:
- DE-A1- 3 434 958
- DE-A1- 4 217 267
- FR-A- 2 525 705
- US-A- 4 059 208
- US-A- 4 358 080
- US-A- 5 056 820
- US-A1- 2004 113 041

## Description

La présente invention concerne une pièce porte-skis du type positionnable d'un côté des fixations de skis, à l'état accolé des skis d'une paire de skis, cette pièce étant destinée à coopérer avec une pièce similaire positionnée généralement de l'autre côté des fixations de skis pour constituer un dispositif pour le portage manuel des skis et des bâtons ainsi que le dispositif pour le portage obtenu.

Le portage manuel des skis demeure une tâche difficile tant pour les enfants que pour les adultes. La difficulté résulte du fait qu'il faut à la fois porter les skis et les bâtons, les skis étant relativement lourds et ayant tendance à ne pas rester accolés tandis que les bâtons ajoutent à l'encombrement de l'ensemble.

Pour résoudre ce problème, des dispositifs de portage manuel des bâtons et des skis ont été imaginés. Ces dispositifs peuvent être classés en deux grandes familles.

La première famille concerne les dispositifs de portage dont les pièces sont réalisées en deux parties. Un premier exemple d'un tel dispositif est fourni dans le brevet allemand DE-3.434.958. Chaque élément porte-skis, positionnable d'un côté ou de l'autre de la fixation des chaussures équipant une paire de skis, est formé de deux pièces, à savoir une première pièce de maintien des bâtons en disposition parallèle, et une sangle fixée par chacune de ses extrémités à la première pièce de maintien pour former un logement traversant d'insertion des skis.

Un autre exemple d'un dispositif en au moins deux parties est décrit dans le brevet français FR-A-2.698.795. Chaque pièce porte-skis est à nouveau constituée d'un support principal ménageant deux logements pour la réception de bâtons, et de deux axes raccordés de manière articulée auxdits supports, ces deux axes délimitant les branches d'une pince enserrant les skis. Un autre exemple est encore fourni à travers le brevet US-A-5.056.820.

Ces dispositifs en plusieurs parties présentent un certain nombre d'inconvénients. Tout d'abord, la multiplication du nombre d'éléments accroît le risque de perte d'un élément. Ainsi, dans le dispositif décrit dans le brevet allemand DE-3.434.958, il ne peut être exclu de perdre la sangle. Par ailleurs, le temps de positionnement des skis sur la pièce porte-skis est également important. Ainsi, dans le document allemand, il est nécessaire d'ouvrir puis de refermer la boucle fermée par la sangle avant de l'adapter à serrage aux dimensions des skis. Dans le brevet FR-A-2.698.795, se pose un problème de sécurité, la chute des skis ne pouvant être exclue en cas d'écartement des branches. Enfin, dans ce second dispositif, l'encombrement est important, rendant la pièce complexe car il est nécessaire d'y adjoindre une articulation.

La seconde famille de dispositifs de portage manuel de skis et de bâtons concerne les dispositifs de portage dont la conception de chaque pièce porte-skis autorise une réalisation d'une seule pièce, c'est-à-dire monobloc, de la pièce. L'invention appartient à cette seconde famille de dispositifs. Un exemple d'une telle pièce est fourni dans le brevet JP-53108536. Cette pièce délimite une boucle apte à être ouverte ou fermée par déformation élastique des extrémités de ladite boucle. L'inconvénient de cette solution est que sa conception oblige à la présence d'un dispositif d'ouverture/fermeture qui nuit à la sécurité de l'ensemble. En effet, une fois les skis et les bâtons positionnés à l'intérieur de la boucle, en position de portage, les bâtons tendent à exercer sur la boucle un effort dans le sens d'une ouverture de la boucle. De ce fait, un risque de chute inopinée des skis, après ouverture intempestive de la boucle, ne peut être exclu. Si, à l'inverse, on rigidifie la boucle pour empêcher une ouverture intempestive de la boucle, il devient alors quasi impossible de positionner les skis à l'intérieur de la boucle. En effet, ces derniers ne peuvent pas être enfilés dans le logement en raison de leur extrémité recourbée.

Un autre exemple d'un dispositif monobloc est décrit dans le brevet US-A-3.626.553. Dans ce cas, la pièce porte-skis est formée d'une part d'une pince entre les branches de laquelle peut être insérée une paire de skis, d'autre part de deux logements de réception de bâtons, l'ouverture de la pince étant positionnée sur ladite pièce à l'opposé de la zone des logements des bâtons de telle sorte qu'en position de portage des skis, un écartement intempestif des branches élastiques de la pince provoque immanquablement une chute des skis par gravité.

Un dernier exemple est décrit dans le brevet US-A-4.059.208. La pièce porte-skis affecte la forme d'un U à branches parallèles recourbées à leur extrémité pour former un logement pour la réception d'un bâton. Le parallélisme des branches ne permet pas de garantir un maintien sûr des skis et oblige, dans certaines configurations, à un écartement important entre bâtons une fois insérés dans leur logement de sorte que toute utilisation des bâtons à titre de poignée de portage est exclue.

A nouveau, les deux dispositifs décrits ci-dessus se caractérisent soit par un encombrement important, soit par une complexité de la pièce porte-skis en sus d'un problème de sécurité lors de la phase de portage des skis.

Un but de la présente invention est donc de proposer une pièce porte-skis dont la conception permet de porter, de manière sûre, des bâtons et des skis sans risque de chute par gravité de ces derniers et sans compliquer la pièce ou augmenter son encombrement, cette pièce porte-skis étant adaptée à la fois à des enfants ou à des adultes.

Un autre but de la présente invention est de proposer une pièce porte-skis dont la conception permet de positionner rapidement skis et bâtons sur ladite pièce.

Un autre but de la présente invention est de proposer une pièce porte-skis dont la conception autorise une réalisation monobloc de ladite pièce.

A cet effet, l'invention a pour objet une pièce porte-skis, du type positionnable d'un côté des fixations de skis, à l'état accolé des skis d'une paire de skis, cette pièce étant destinée à coopérer avec une pièce similaire positionnée généralement de l'autre côté des fixations de skis pour constituer un dispositif pour le portage manuel des skis et des bâtons, ladite pièce étant une pièce généralement monobloc, de préférence monolithique, caractérisée en ce que ladite pièce est une pièce élastique affectant la forme d'un U dont les branches sont élastiquement déformables pour enserrer à pincement les skis, l'extrémité de chaque branche étant recourbée vers l'extérieur pour délimiter une gouttière ouverte suivant une direction sensiblement parallèle à la base du U et/ou en direction de la base du U, cette gouttière formant au moins un logement pour la réception d'un bâton.

Il doit être précisé qu'une fois les bâtons insérés dans les logements de réception de la pièce porte-skis, ces bâtons, en disposition parallèle, font office de poignée de portage.

Selon une forme de réalisation préférée de l'invention, les branches du U convergent en direction des gouttières pour réduire l'espace entre lesdites gouttières et, par suite, entre lesdits bâtons, pour favoriser la saisie des bâtons. Cette convergence est présente à l'état chargé ou non en skis de la pièce porte-skis. De préférence, les branches du U sont, dans ou au voisinage de leur zone de raccordement aux gouttières, coudées en direction de l'intérieur du U. Les branches convergent donc au moins au-delà du coude. Cette disposition permet d'une part de maintenir une surface de contact importante entre skis et branches du U dans l'espace entre coudes et base du U, d'autre part de conserver une ouverture des gouttières à l'extérieur du U tout en réduisant l'espace entre les gouttières, y compris à l'état chargé en skis de la pièce porte-skis.

Pour parfaire le maintien des skis à l'intérieur du U, chaque branche du U est fendue longitudinalement dans la zone s'étendant entre le coude de la branche du U et la base du U pour former, à l'intérieur du U, une languette élastiquement déformable constituant un organe de retenue des skis à l'intérieur du U.

Grâce à cette disposition, la pièce porte-skis peut s'adapter à des skis d'épaisseur variable.

De préférence, chaque gouttière est équipée d'au moins deux étranglements décalés axialement, lesdits étranglements délimitant depuis l'ouverture en direction du fond de la gouttière au moins deux logements successifs pour la réception d'un bâton. La pièce porte-skis obtenue est ainsi une pièce porte-skis universelle s'adaptant à des diamètres de bâtons compris entre 10 et 18 mm et couvrant ainsi la totalité du marché.

La réalisation de cette pièce sous forme d'un ensemble monobloc permet d'éviter toute perte d'un élément. Il est à noter qu'on entend par pièce monobloc, une pièce dont le corps en U et les gouttières sont réalisés d'une seule pièce, c'est-à-dire d'un seul tenant.

Par ailleurs, la réalisation de cette pièce porte-skis sous forme d'une pièce élastique en U délimitant une ouverture aisément accessible permet de faciliter le positionnement des skis entre les branches du U.

Ce positionnement de l'ouverture d'insertion des skis à l'intérieur de ladite pièce côté logement des bâtons sur ladite pièce permet d'empêcher, y compris lorsque les branches élastiquement déformables de la pièce sont écartées de manière intempestive, une chute par gravité des skis. Ainsi, un maintien sûr des skis à l'intérieur de la pièce porte-skis est garanti.

On note par ailleurs que la forme des branches du U, associée en particulier à la présence de languettes internes au U, permet un maintien sûr des skis parallèlement à une prise aisée des bâtons.

L'invention a encore pour objet un dispositif pour le portage manuel des skis et des bâtons, du type comportant deux pièces porte-skis positionnables de part et d'autre des fixations des skis à l'état accolé des skis d'une paire de skis, caractérisé en ce que chaque pièce porte-skis est du type précité.

L'invention sera bien comprise à la lecture de la description suivante d'exemples de réalisation, en référence aux dessins annexés dans lesquels :
la figure 1 représente une vue de face d'une pièce porte-skis conforme à l'invention ;
la figure 2 représente une vue de côté en perspective de la pièce porte-skis représentée à la figure 1 ;
la figure 3 représente une vue de face d'un autre mode de réalisation d'une pièce porte-skis conforme à l'invention ;
la figure 4 représente une vue de face d'un autre mode de réalisation d'une pièce porte-skis conforme à l'invention ;
les figures 5 à 7 représentent, sous forme de vues en perspective, le positionnement des pièces porte-skis sur des skis et le positionnement desdits bâtons sur lesdites pièces ;
les figures 8 et 9 représentent une vue de face d'un autre mode de réalisation d'une pièce porte-skis conforme à l'invention en l'absence de skis (figure 8) et en présence de skis (figure 9) et
la figure 10 représente une vue en perspective de la pièce porte-skis de la figure 8.

Comme mentionné ci-dessus, la pièce 1 porte-skis, objet de l'invention, est une pièce positionnable d'un côté des fixations de skis 10 à l'état accolé des skis d'une paire de skis 10. Il doit être noté que le terme fixation fait bien évidemment référence au dispositif de fixation d'une chaussure de ski sur un ski. Cette pièce 1 porte-skis est destinée à coopérer avec une pièce similaire positionnée généralement de l'autre côté des fixations de skis pour constituer un dispositif pour le portage manuel des skis 10 et des bâtons 11.

Dans les exemples représentés, cette pièce 1 est une pièce plastique réalisée par injection. Cette pièce se présente généralement sous forme d'une pièce monobloc, de préférence monolithique.

De manière caractéristique à l'invention, cette pièce 1 porte-skis affecte la forme d'un U dont les branches 2 sont élastiquement déformables pour enserrer à pincement les skis 10. Ce pincement permet notamment de maintenir la pièce 1 porte-skis sur les skis en position de stockage vertical des skis 10.

La réalisation de la pièce 1 porte-skis sous forme d'une pièce élastique dont les branches 2 sont élastiquement déformables permet en outre, en agissant sur les bâtons 11, comme cela sera décrit ci-après, d'appliquer les branches 2 du U contre les faces du dessus des skis 10 lors de la phase de portage. L'extrémité libre de chaque branche 2 de ladite pièce 1 est recourbée vers l'extérieur à la manière d'une crosse pour délimiter une gouttière 4 ouverte suivant une direction sensiblement parallèle à la base 3 du U et/ou en direction de la base 3 du U. Cette gouttière 4 forme au moins un logement 12, 13 de réception d'un bâton 11. Les bâtons 11 en disposition parallèle à l'état inséré dans un logement de chaque branche de chacune des pièces porte-skis font ainsi office de poignée de portage. L'orientation de l'ouverture 18 de la gouttière 4 évite toute sortie intempestive des bâtons 11 de leur logement lors de la phase de portage.

Différentes possibilités d'ouvertures des gouttières ont été représentées aux figures 1 à 4.

Dans un mode de réalisation préféré de l'invention, les branches 2 du U convergent en direction des gouttières 4 pour réduire l'espace entre lesdites gouttières 4 et, par suite, entre les bâtons 11, pour favoriser la saisie des bâtons 11. En effet, il est important, pour que ce dispositif puisse être adapté aux enfants, que l'écartement entre les bâtons ne soit pas trop important en position de portage.

Dans l'ensemble des pièces porte-skis représentées, les branches du U sont, dans ou au voisinage de leur zone de raccordement aux gouttières coudées au moins une fois en direction de l'intérieur du U et convergent donc sur au moins une partie de leur longueur au-delà du coude en direction des gouttières. L'angle α ainsi formé par ledit coude 17 pris côté intérieur du U entre les deux parties de la branche jouxtant le coude est généralement un angle ouvert de préférence compris entre 110° et 170°. La présence de ce coude 17 permet de maintenir entre coude et base 3 du U un espace d'insertion des skis de forme et de dimension suffisantes pour assurer une grande surface de contact entre skis et branches du U. Dans cette zone, s'étendant entre la base du U et les coudes des branches, les branches du U peuvent être parallèles entre elles ou converger en direction des gouttières. En cas de convergence, l'angle β formé entre la base 3 du U et chaque branche 2 est différent de 90°, y compris à l'état chargé en skis.

A l'inverse, au-delà du coude, entre couche et fond de gouttière, les branches convergent sur au moins une partie de leur longueur pour provoquer un rapprochement desdites gouttières.

En résumé, la pièce porte-skis, telle que décrite ci-dessus, présente un grand nombre d'avantages.

Dans l'exemple représenté aux figures 8 et 9, les branches 2 du U sont coudées puis contre-coudées afin de se prolonger ensuite par deux portions de branches parallèles entre elles qui forment à chaque fois un bord d'une gouttière 4. Parallèlement, chaque branche du U est fendue longitudinalement dans la zone s'étendant entre le coude 17 de la branche du U et la base 3 du U pour former, à l'intérieur du U, une languette 14 élastiquement déformable constituant un organe de retenue des skis à l'intérieur du U. Le maintien des skis par serrage est ainsi optimisé sans accroître l'écartement entre gouttières 4. De ce fait, la pièce porte-skis est apte à recevoir différentes épaisseurs de ski couvrant ainsi les gammes adulte et enfant sans que l'écartement entre gouttières soit modifié, augmentant ainsi le confort de l'utilisateur lors du portage.

L'universalité d'une telle pièce porte-skis est renforcée par le fait que chaque gouttière 4 est équipée d'au moins deux étranglements 6, 16 décalés axialement, lesdits étranglements 6, 16 délimitant depuis l'ouverture 18 en direction du fond 19 de la gouttière 4 au moins deux logements 13, 14 successifs pour la réception d'un bâton 11. Les logements 13, 14 successifs pour la réception d'un bâton 11 sont de dimension différente, le logement 13 de plus grande section de passage étant disposé le plus proche de l'ouverture 18 de la gouttière 4. Le logement 12 délimité par l'étranglement 16 sert à la réception par encliquetage de bâtons de diamètre compris entre 10 et 12 mm tandis que le logement 13 le plus proche de l'ouverture 18 de la gouttière 4 sert à la réception par encliquetage de bâtons de diamètre compris entre 14 et 18 mm couvrant ainsi toute la gamme de dimensions de bâton.

Comme cela a d'ores et déjà été mentionné ci-dessus, l'orientation de l'ouverture de chaque gouttière peut varier à l'intérieur d'une plage angulaire qui s'étend entre une ligne sensiblement parallèle aux branches du U et une ligne parallèle à la base du U. Toutes ces orientations peuvent être retenues, l'orientation optimale étant, à chaque fois, celle qui permet d'éviter le glissement des bâtons 11 et leur sortie intempestive notamment pendant la phase de portage.

Dans l'exemple représenté aux figures 1 et 2, chaque gouttière 4 présente sur son bord libre, un guide d'entrée réalisé sous forme d'une aile 5 coopérant avec la gouttière 4 pour former une zone, telle qu'un entonnoir, d'introduction du bâton 11. Aile 5 et gouttière 4 forment dans leur zone de jonction un étranglement 6 de retenue du bâton 11 à l'intérieur de son logement.

Dans l'exemple représenté à la figure 3, les gouttières sont dépourvues de telles ailes. L'ouverture de la gouttière est orientée plus largement suivant une direction sensiblement parallèle à la base du U. Cette configuration permet de réduire l'encombrement en hauteur de ladite pièce. Dans ce cas, les bâtons auront tendance à être introduits dans leur logement par déplacement en direction des gouttières suivant une ligne sensiblement parallèle à la base du U. A l'inverse, dans la solution décrite aux figures 1 et 2, les bâtons ont tendance à être introduits dans leur logement par le dessous, c'est-à-dire en suivant un mouvement suivant une direction sensiblement parallèle aux branches du U.

Un autre mode de réalisation peut être envisagé comme l'illustre la figure 4. Dans ce cas, chaque branche 2 du U est fendue longitudinalement dans sa zone de raccordement à ladite gouttière pour former une languette 8 élastiquement déformable constituant un organe de retenue d'un bâton 11 à l'intérieur de ladite gouttière 4. La fente est représentée en 7 aux figures. Ainsi, au cours de l'introduction du bâton 11 comme le montre le côté de droite dans la figure 4, la languette 8 se déforme pour laisser passer le bâton 11 puis l'empêche de sortir de son logement en exerçant une contrainte F sensiblement radiale en direction de l'intérieur dudit logement. Pour la sortie du bâton de son logement, il faut exercer un appui sur la languette 8 qui se déforme en se rapprochant de la branche du U et permet la sortie du bâton. Ce mode de réalisation ne complique en rien la fabrication de la pièce et n'augmente pas le coût de fabrication de cette dernière. Ce mode de réalisation permet de maintenir des bâtons à l'intérieur de leur logement, y compris lorsque ces bâtons ont des diamètres différents d'un bâton à un autre. Ces languettes rendent donc universel un tel dispositif en lui permettant de s'appliquer à une large plage de diamètre de bâton.

Enfin, les figures 8 et 9 illustrent une gouttière délimitant deux logements successifs de bâton pour former à nouveau une pièce porte-skis universelle.

Pour parfaire le maintien des skis entre les branches de la pièce en U, les faces intérieures du U, formées par la face interne de chaque branche fendue ou non du U, peuvent être revêtues d'une matière 9 anti-dérapante. Cette matière est visible aux figures 1, 2 et 8. Dans la figure 8, cette matière 9 anti-dérapante revêt la face interne de chaque languette 14. Un même revêtement de matière anti-dérapante peut être prévu sur les faces intérieures desdites gouttières 4 pour faciliter la retenue des bâtons. En conséquence, les faces intérieures du U et/ou des gouttières 4 peuvent être revêtues d'une matière 9 antidérapante.

Dans le mode de réalisation représenté aux figures 8 à 10, la base 3 du U est équipée d'un racloir 15 réalisé de préférence d'une seule pièce avec ladite base 3. La présence d'un tel racloir ou raclette rend la pièce porte-skis polyvalente et permet par exemple de racler la glace accumulée sur les vitres ou le pare-brise d'un véhicule.

Le fonctionnement d'un tel dispositif de portage est le suivant.

Dans un premier temps, les deux pièces porte-skis, du type de celles décrites ci-dessus, sont positionnées de part et d'autre des fixation des skis d'une paire de skis, les skis étant positionnés accolés l'un à l'autre par leur semelle. La paire de skis est introduite, au niveau de l'extrémité libre des branches du U qui sont terminées par les gouttières, entre lesdites branches du U, et sous l'effet de son propre poids, vient se positionner jusqu'à venir en appui sur la base du U, comme l'illustrent la figure 5 et la figure 6. L'élasticité de la pièce permet aux branches du U de s'écarter naturellement au passage d'insertion des skis à l'intérieur dudit logement et de se resserrer sur ces derniers pour venir exercer une pression sur la paire de skis et assurer le maintien en position de ladite pièce sur les skis pendant le transport, le portage et/ou le stockage. Une fois les pièces positionnées sur les skis, il suffit alors d'insérer les bâtons 11 dans leur logement comme l'illustre la figure 6. Les bâtons sont ainsi maintenus par clipsage à l'intérieur de leur logement et peuvent alors être utilisés comme poignée de portage. L'action de la main de l'utilisateur sur lesdits bâtons tend à agir dans le même sens que les branches de la pièce porte-skis sur les skis, augmentant l'effort de serrage de ces derniers. Il en résulte un dispositif de portage manuel de skis et de bâtons parfaitement sûr.

## Revendications

1. Pièce (1) porte-skis (10), du type positionnable d'un côté des fixations de skis (10), à l'état accolé des skis d'une paire de skis (10), cette pièce (1) étant destinée à coopérer avec une pièce similaire positionnée de l'autre côté des fixations de skis (10) pour constituer un dispositif pour le portage manuel des skis (10) et des bâtons (11), ladite pièce (1) étant une pièce élastique monobloc, de préférence monolithique, affectant la forme d'un U dont les branches (2) sont élastiquement déformables pour enserrer à pincement les skis (10), l'extrémité de chaque branche (2) étant recourbée vers l'extérieur pour délimiter une gouttière (4) ouverte suivant une direction sensiblement parallèle à la base (3) du U et/ou en direction de la base (3) du U, cette gouttière (4) formant au moins un logement (12, 13) pouvant réceptionner un bâton (11),
**caractérisée en ce que** les branches (2) du U sont, dans ou au voisinage de leur zone de raccordement aux gouttières (4), coudées en direction de l'intérieur du U et **en ce que** les branches (2) du U convergent en direction des gouttières (4) pour réduire l'espace entre lesdites gouttières (4) et, par suite, entre lesdits bâtons (11), pour favoriser la saisie des bâtons (11).

2. Pièce (1) porte-skis selon la revendication 1,
**caractérisée en ce que** chaque gouttière (4) est équipée d'au moins deux étranglements (6, 16) décalés axialement, lesdits étranglements (6, 16) délimitant depuis l'ouverture (18) en direction du fond (19) de la gouttière (4) au moins deux logements (13, 14) successifs pour la réception d'un bâton (11).

3. Pièce (1) porte-skis selon la revendication 2,
**caractérisée en ce que** les logements (13, 14) successifs pour la réception d'un bâton (11) sont de dimension différente, le logement (13) de plus grande section de passage étant disposé le plus proche de l'ouverture (18) de la gouttière (4).

4. Pièce (1) porte-skis selon l'une des revendications 1 à 3,
**caractérisée en ce que** chaque branche (2) du U est fendue longitudinalement dans la zone s'étendant entre le coude (17) de la branche (2) du U et la base (3) du U pour former, à l'intérieur du U, une languette (14) élastiquement déformable constituant un organe pouvant retenir des skis (10) à l'intérieur du U.

5. Pièce (1) porte-skis selon l'une des revendications 1 à 4,
**caractérisée en ce que** chaque gouttière (4) présente sur son bord libre, un guide d'entrée réalisé sous forme d'une aile (5) coopérant avec la gouttière (4) pour former une zone, telle qu'un entonnoir, d'introduction du bâton (11), aile (5) et gouttière (4) forment dans leur zone de jonction un étranglement (6) pouvant retenir le bâton (11) à l'intérieur de son logement.

6. Pièce (1) porte-skis selon l'une des revendications 1 à 5,
**caractérisée en ce que** la base (3) du U est équipée d'un racloir (15) réalisé de préférence d'une seule pièce avec ladite base (3).

7. Pièce (1) porte-skis selon l'une des revendications 1 à 6,
**caractérisée en ce que** les faces intérieures du U et/ou des gouttières (4) sont revêtues d'une matière (9) anti-dérapante.

8. Dispositif pour le portage manuel des skis (10) et des bâtons (11), du type comportant au moins deux pièces (1) porte-skis positionnables de part et d'autre des fixations des skis (10), à l'état accolé des skis d'une paire de skis,
**caractérisé en ce que** chaque pièce (1) porte-skis du dispositif est conforme à l'une des revendications 1 à 7.

## Claims

1. Ski (10) carrier element (1), of the type which can be positioned on one side of the ski (10) fixation devices, in the case of a pair of skis (10) lying side by side, this element (1) being intended to interact with a similar element positioned on the other side of the ski (10) fixation devices in order to form a device for carrying skis (10) and sticks (11) by hand, the said element (1) being an elastic monoblock element, preferably monolithic, adopting the shape of a U, the limbs (2) of which are subjected to elastic deformation in order to lock the skis (10) in place by gripping, the end of each limb (2) being curved back towards the outside in order to delimit an open gutter (4) following a direction essentially parallel to the base (3) of the U and/or in the direction of the base (3) of the U, this gutter (4) forming at least one mounting (12, 13) capable of accommodating a stick (11), **characterised in that** the limbs (2) of the U are, in or in the vicinity of the area of their connection to the gutters (4), bent in elbow fashion in the direction of the interior of the U, and **in that** the limbs (2) of the U converge in the direction of the gutters (4) in order to reduce the space between the said gutters (4) and, in consequence, between the said sticks (11), in order to improve the grip of the sticks (11).

2. Ski carrier element (1) according to Claim 1, **characterised in that** each gutter (4) is provided with at least two contraction points (6, 16), offset axially, the said contraction points (6, 16) delimiting, from the opening (18) in the direction of the base (19) of the gutter (4), at least two successive mountings (13, 14) for accommodating a stick (11).

3. Ski carrier element (1) according to Claim 2, **characterised in that** the successive mountings (13, 14) for accommodating a stick (11) are of different dimensions, the mounting (13) with a larger passage section being arranged closest to the opening (18) of the gutter (4).

4. Ski carrier element (1) according to any one of Claims 1 to 3, **characterised in that** each limb (2) of the U is split longitudinally in the area extending between the elbow bend (17) of the limb (2) of the U and the base (3) of the U, in order to form in the interior of the U an elastically deformable tongue (14) forming an element capable of retaining skis (10) in the interior of the U.

5. Ski carrier element (1) according to any one of Claims 1 to 4, **characterised in that** each gutter (4) has on its free end an entry guide formed in the shape of a blade (5), interacting with the gutter (4) so as to form an area such as a funnel, for introducing the stick (11), blade (5) and gutter (4) forming in their junction area a contraction point (6) capable of retaining the stick (11) in the interior of its mounting.

6. Ski carrier element (1) according to any one of Claims 1 to 5, **characterised in that** the base (3) of the U is provided with a scraper (15), formed preferably from a single piece with the said base (3).

7. Ski carrier element (1) according to any one of Claims 1 to 6, **characterised in that** the interior faces of the U and/or of the gutters (4) are coated with an anti-slip material (9).

8. Device for carrying skis (10) and sticks (11) by hand, of the type comprising at least two ski carrier elements (1), capable of being positioned on either side of the ski (10) fixation devices in the case of a pair of skis lying closely side by side, **characterised in that** each ski carrier element (1) of the device conforms to one of Claims 1 to 7.

## Patentansprüche

1. Skitragegerät (1), das im zusammengelegten Zustand der Skier eines Paares Skier (10) auf einer Seite der Bindung der Skier (10) anbringbar ist, wobei das Gerät (1) dafür vorgesehen ist, mit einem gleichen Teil zusammenzuwirken, das im Allgemeinen auf der anderen Seite der Bindung der Skier (10) angebracht ist, um eine Vorrichtung zum Tragen von Skiern (10) und Skistöcken (11) zu bilden, wobei das Gerät (1) ein einteiliges, vorzugsweise einstückiges, elastisches Gerät ist, das die Form eines U aufweist, dessen Schenkel (2) elastisch verformbar sind, um die Skier (10) zusammendrückend einzuspannen, wobei das Ende jedes Schenkels (2) nach außen gebogen ist, um eine Rinne (4) zu begrenzen, die in einer im Wesentlichen parallel zur Basis (3) des U verlaufenden Richtung und/oder in Richtung der Basis (3) des U offen ist, wobei die Rinne (4) mindestens eine Aufnahme (12, 13) bildet, die einen Skistock (11) aufnehmen kann, **dadurch gekennzeichnet, dass** die Schenkel (2) des U in oder an ihrem Verbindungsbereich zu den Rinnen (4) zu der Innenseite des U abgewinkelt sind und dass die Schenkel (2) des U in Richtung der Rinnen (4) zusammenlaufen, um den Raum zwischen den Rinnen (4) und damit zwischen den Skistöcken (11) zu verkleinern, um das Greifen der Skistöcke (11) zu begünstigen.

2. Skitragegerät (1) nach Anspruch 1, **dadurch gekennzeichnet, dass** jede Rinne (4) mit mindestens zwei axial versetzten Einschnürungen (6, 16) versehen ist, wobei die Einschnürungen (6, 16) von der Öffnung (18) in Richtung des Bodens (19) der Rinne (4) mindestens zwei hintereinander liegende Aufnahmen (12, 13) zur Aufnahme eines Skistockes (11) begrenzen.

3. Skitragegerät (1) nach Anspruch 2, **dadurch gekennzeichnet, dass** die hintereinander liegenden Aufnahmen (12, 13) zur Aufnahme eines Skistockes (11) unterschiedlich groß sind, wobei die Aufnahme (13) mit dem größeren Querschnitt näher an der Öffnung (18) der Rinne (4) angeordnet ist.

4. Skitragegerät (1) nach einem der Ansprüche 1 bis 3, **dadurch gekennzeichnet, dass** jeder Schenkel (2) des U in dem Bereich zwischen der Abwinklung (17) des Schenkels (2) des U und der Basis (3) des U in Längsrichtung gespalten ist, um in dem U eine elastisch verformbare Zunge (14) zu bilden, die ein Element zum Halten der Skier (10) in dem U darstellt.

5. Skitragegerät (1) nach einem der Ansprüche 1 bis 4, **dadurch gekennzeichnet, dass** jede Rinne (4) an ihrer freien Kante eine Einführhilfe aufweist, die als Flügel (5) ausgebildet ist, der mit der Rinne (4) zusammenwirkt, um einen Bereich, beispielsweise einen Trichter, zum Einführen des Skistockes (11) zu bilden, wobei Flügel (5) und Rinne (4) in ihrem Verbindungsbereich eine Einschnürung (6) zum Festhalten des Skistockes (11) in seiner Aufnahme bilden.

6. Skitragegerät (1) nach einem der Ansprüche 1 bis 5, **dadurch gekennzeichnet, dass** die Basis (3) des U mit einem Abstreifer (15) versehen ist, der vorzugsweise aus einem Stück mit der Basis (3) ausgeführt ist.

7. Skitragegerät (1) nach einem der Ansprüche 1 bis 6, **dadurch gekennzeichnet, dass** die Innenseiten des U und/oder der Rinnen (4) mit einem Gleitschutzwerkstoff (9) belegt sind.

8. Vorrichtung zum Tragen von Skiern (10) und Skistöcken (11), die mindestens zwei Skitragegeräte (1) umfasst, die im zusammengelegten Zustand der Skier eines Paares Skier auf beiden Seiten der Bindung der Skier (10) anbringbar sind, **dadurch gekennzeichnet, dass** jedes Skitragegerät (1) der Vorrichtung nach einem der Ansprüche 1 bis 7 ausgeführt ist.
